# EUROPÄISCHE PATENTSCHRIFT

(11) **EP 1 921 005 B1**
(45) Veröffentlichungstag und Bekanntmachung des Hinweises auf die Patenterteilung: **12.11.2008**
(21) Anmeldenummer: 07005019.0
(22) Anmeldetag: 12.03.2007
(51) Int. Cl.: B63H 25/38

(54) **Ruder für Schiffe**
Rudder for ships
Gouvernail pour bateaux

(30) Priorität: 13.11.2006 DE 202006017370 U
(43) Veröffentlichungstag der Anmeldung: 14.05.2008
(73) Patentinhaber: becker marine systems GmbH & Co. KG, 21079 Hamburg (DE)
(72) Erfinder: Kluge Mathias, 22299 Hamburg (DE); Lehmann, Dirk, 21423 Winsen (Luhe) (DE)
(74) Vertreter: Richter, Werdermann, Gerbaulet & Hofmann

(56) Entgegenhaltungen:
- BE-A- 496 398
- FR-A- 1 020 502
- FR-A- 1 159 201
- GB-A- 800 917

## Beschreibung

### Technisches Gebiet

Die Erfindung betrifft ein Ruder für Schiffe gemäß dem Oberbegriff des Anspruches 1.

### Stand der Technik

Ruder von Schiffen weisen bei einem Propellerantrieb heute oft eine so genannte Costa-Birne auf. Die so genannte Costa-Birne oder auch Propulsionsbirne dient dazu, dass in Verlängerung der Propellerachse im Bereich des Ruderblattes eine Wölbung ausgebildet ist, die birnenförmig oder zeppelinförmig ausgebildet ist und einen Strömungskörper darstellt. Dieser Strömungskörper hat den Zweck, dass das Gesamtprofil der Nabe soweit verlängert wird, dass eine nur geringe Verwirbelung des abströmenden Wassers entsteht.

Eine solche Costa-Birne ist beispielsweise durch die Druckschriften DE 198 44 353 A1, DE 84 23 818 U und DE 82 24 238 U bekannt.

Die Wirkung der Costa-Birne beruht auf ihrer wulstförmigen Gestalt, mit der sie sich vom Ruder bzw. Ruderblatt abhebt, damit sich eine günstige Strömungsführung ergibt.

Allerdings steht die Costa-Birne damit seitlich gegenüber dem Ruderblatt hervor und ist im Falle eines Stoßes oder Schlages oder einer Druckeinwirkung im unmittelbaren Gefährdungsbereich, bevor das eigentliche Ruderblatt gefährdet wäre.

Allerdings wäre bei einer Stoß-, Schlag- oder Druckeinwirkung auf die Costa-Birne auch das Ruderblatt beeinträchtigt, da die Costa-Birne die auf sie einwirkende Kraft auf das Ruderblatt überträgt und somit die erhöhte Gefahr der Beschädigung des Ruderblattes besteht, bevor ein Ruderblatt ohne Costa-Birne gefährdet wäre.

### Darstellung der Erfindung, Aufgabe, Lösung, Vorteile

Aufgabe der Erfindung ist es, ein Ruderblatt für Schiffe zu schaffen, welches trotz günstiger Strömungsführung gegenüber äußeren Einwirkungen aufgrund von Stoß, Schlag oder Druckeinwirkung weniger anfällig hinsichtlich Beschädigung oder Zerstörung ist und sich der Strömungskörper bei Einwirkung von Druck oder Schlag selbständig zerstört.

Dabei ist es vorteilhaft, wenn der Strömungskörper das Ruderblatt, in Höhenrichtung betrachtet, in zwei Bereiche (A, B) teilt, wobei die beiden Bereiche identisch oder nicht identisch im Profil ausgebildet sind. Diesbezüglich ist es zweckmäßig, wenn die Längsmittellinien der Bereiche des Ruderblattes nicht mit den Mittellinien des Strömungskörpers übereinstimmen und einen Winkel α bilden.

Auch ist es zweckmäßig, wenn der Winkel α zwischen der Längsmittellinie eines Bereiches des Ruderblattes und der Mittellinien des Strömungskörpers für die beiden Bereiche (A, B) verschieden sind.

Erfindungsgemäß ist es vorteilhaft, wenn der Strömungskörper Sollbruchstellen aufweist, welche bei erhöhter Kraft-, Schlag-, Stoß- oder Druckeinwirkung zur Zerstörung des Strömungskörpers führen. Dabei ist es weiterhin vorteilhaft, wenn die Sollbruchstellen als Sollbruchlinien ausgebildet sind. Auch ist es zweckmäßig, wenn die Sollbruchlinien in Längs-und/oder Querrichtung des Strömungskörpers orientiert sind. Aber es ist auch vorteilhaft, wenn die Sollbruchlinien netzartig über den Strömungskörper verteilt sind.

Erfindungsgemäß ist es zweckmäßig, wenn die Sollbruchstellen oder Sollbruchlinien als Materialschwächungen, Materialverringerungen und/oder Kerblinien ausgebildet sind.

Bei einem vorteilhaften Ausführungsbeispiel ist es zweckmäßig, wenn der Strömungskörper aus Metall oder einem nichtmetallischen Material oder einem Metall-Nichtmetall-Gemisch besteht.

Bei einem anderen vorteilhaften Ausführungsbeispiel ist es zweckmäßig, wenn der Strömungskörper aus einem Kohlenstoff-Faserverbundwerkstoff besteht.

Bei einem weiteren vorteilhaften Ausführungsbeispiel ist es zweckmäßig, wenn der Werkstoff eingebettete Kohlenstoff-Fasern, Graphit-Fasern und/oder Glasfasern aufweist.

Bei einem erneuten vorteilhaften Ausführungsbeispiel ist es zweckmäßig, wenn der Strömungskörper aus Kunststoff oder Kunststoffen besteht.

Bei einem vorteilhaften Ausführungsbeispiel ist es zweckmäßig, wenn der Strömungskörper aus POM-Kunststoff, wie aus Polyoxymethylen, Polyformaldehyd oder Polyacetaten besteht.

Vorteilhafte Weiterbildungen sind in den Unteransprüchen beschrieben.

Besonders vorteilhaft ist dabei eine Ausgestaltung des Strömungskörpers, nach der dieser aus zwei einzelnen schalenförmigen sich zum Strömungskörper ergänzenden Längskörpern besteht, die im Bereich ihrer Längsränder über Sollbruchlinien an den Außenwandflächen des Ruderblattes gehalten sind, wobei die dem Propeller zugekehrten Randbereiche der beiden schalenförmigen Längskörper über Sollbruchlinien mit einem kugelkappenartigen Bauteil verbunden sind, der fest oder lösbar mit dem Ruderblatt verbunden ist.

Mit der erfindungsgemäßen Ausgestaltung des Strömungskörpers eines Ruderblattes eines Ruders für Schiffe wird der Vorteil erreicht, dass aufgrund der Zerstörungsmöglichkeit des Strömungskörpers erreicht wird, dass das Ruder bei Druck-, Schlag- oder Stoßeinwirkung nicht beeinträchtigt wird. Des weiteren besteht die Möglichkeit, dass herkömmliche Ruderblätter nachträglich mit dem erfindungsgemäßen Strömungskörper ausgerüstet werden können.

### Kurzbeschreibung der Zeichnungen

Nachstehend wird die Erfindung auf der Grundlage eines Ausführungsbeispieles anhand der Zeichnungen näher erläutert. Es zeigen:
- Fig. 1: in einer schaubildlichen Ansicht das Heck eines Schiffes mit einem Antriebspropeller, dem Ruderblatt eines Ruders, wobei das Ruderblatt mit dem erfindungsgemäßen birnenförmigen Strömungskörper versehen ist,
- Fig. 2: eine schaubildliche Ansicht des Ruderblattes mit einem aus drei Bauteilen bestehenden Strömungskörpern im Zerstörungszustand in einer Explosionsdarstellung,
- Fig. 3: eine Vorderansicht des Ruderblattes mit dem Strömungskörper im Zerstörungszustand,
- Fig. 4: eine schaubildliche Ansicht des Ruderblattes mit dem Strömungskörper,
- Fig. 5: eine Rückansicht des Ruderblattes mit dem Strömungskörper,
- Fig. 6: eine Seitenansicht des Ruderblattes mit dem Strömungskörper,
- Fig. 7: eine Vorderansicht des Ruderblattes mit dem Strömungskörper,
- Fig. 8: eine Ansicht von oben auf das Ruderblatt mit dem Strömungskörper und
- Fig. 9: eine Ansicht von unten auf das Ruderblatt mit dem Strömungskörper.

### Bevorzugte Ausführung der Erfindung

Fig. 1 zeigt das Heck 11 eines Schiffes 10 mit einem Antriebspropeller 12 und einem Ruder 13, dessen Ruderblatt 15 mit einem birnenförmigen oder zeppelinförmigen Strömungskörper 20 versehen ist, der bevorzugterweise als Hohlkörper ausgebildet ist und der sowohl in das Ruderblatt 15 integriert sein kann als auch aus zwei oder mehreren Bauteilen 21, 22 bestehen kann, die an den Außenwandflächen 15a, 15b des Ruderblattes 15 befestigt sind. Der Strömungskörper 20 kann auch als Vollkörper ausgebildet sein. In Verlängerung der Propellerachse ist im Bereich des Ruderblattes 1 eine Wölbung ausgebildet, die den Strömungskörper 20, auch Propulsionsbirne oder Costa-Birne genannt, bildet.

Der Strömungskörper 20 ist so ausgebildet, dass er bei Druck-, Schlag-oder Stoßeinwirkung sich selbst zerstörend ist.

Um die Möglichkeit der Selbstzerstörung zu erreichen, besteht die Wand 25 des Strömungskörpers 20 aus einzelnen Wandabschnitten 30, die über Sollbruchlinien 40 in Form von Materialschwächungen oder Kerblinien miteinander verbunden sind (Fig. 6). Die Sollbruchlinien sind in Längsrichtung und/oder quer zur Längsrichtung des Strömungskörpers 20 verlaufend in der Wand 25 des Strömungskörpers 20 ausgebildet, wobei die Sollbruchlinien 40 auch unregelmäßig sein können. Die Sollbruchlinien 40 können auch netzartig über den Strömungskörper 20 verteilt sein.

Die Sollbruchlinien 40 sind so ausgebildet und angebracht, dass in der Außenwandfläche des Strömungskörpers 20 keine Unebenheiten, Vertiefungen, Rillen o. dgl. entstehen und so die glatte Außenwandfläche erhalten bleibt.

Wesentlich bei der erfindungsgemäßen Ausbildung des Ruderblattes 15 ist, dass sich der Strömungskörper 20 bei Stoß-, Schlag- oder Druckeinwirkung selbst zerstört oder selbst auflöst. Somit wird auf das Ruderblatt selbst keine zu große Kraft übertragen, so dass eine zu einer erheblichen Beschädigung oder Zerstörung führende Beeinträchtigung des Ruderblattes vermieden werden kann.

Die Fig. 2 zeigt die Ansicht eines Ruderblattes 15 mit einem Strömungskörper 20, der aus drei einzelnen Teilen 50, 51, 55 zusammengesetzt ist. Dabei bilden die Teile 50, 51 die Seiten des Strömungskörpers 20 an den Seiten des Ruderblattes 15 und das Teil 55 bildet den vorderen, d. h. den dem Propeller 12 zugekehrten im wesentlichen etwa halbkugelförmigen Abschluss. Die Pfeile X, X1, X2 deuten an, dass die Teile 50, 51, 55 in diese Richtungen von dem Ruderblatt 15 demontiert sind. Typischer Weise sind die Teile 50, 51, 55 des Strömungskörpers 20 schalenförmig ausgestaltet und bilden bevorzugt keine massiven Körper, sondern im zusammengesetzten Zustand lediglich einen Hohlkörper, der an das Ruderblatt 15 angebaut ist.

Danach besteht der Strömungskörper 20 aus zwei einzelnen schalenförmigen, sich zum Strömungskörper ergänzenden Längskörpern 50, 51, die im Bereich ihrer Längsränder 50a, 51a über Sollbruchlinien 40 an den Außenwandflächen 15a, 15b des Ruderblattes 15 gehalten sind, wobei die dem Propeller 12 zugekehrten Randbereiche 50a, 51 b der beiden schalenförmigen Längskörper 50, 51 über Sollbruchlinien 40 mit einem kugelkappenartigen Bauteil verbunden sind, der fest oder lösbar mit dem Ruderblatt 15 verbunden ist (Fig. 2 und 3).

Weiterhin ist in Fig. 2 zu erkennen, dass das Ruderblatt 15 nicht ein homogenes Bauteil ist, sondern aus einem oberen Bereich A und aus einem unteren Bereich B gebildet ist. Der obere Bereich A weist zumindest an seiner Vorderseite eine Krümmung oder Orientierung auf, die mehr nach links gebogen oder orientiert ist und der untere Teil B weist zumindest eine Krümmung oder Orientierung auf, die mehr nach rechts gebogen oder orientiert ist. An der Schnittstelle der beiden Bereiche A und B ist dieser Unterschied dadurch zu erkennen, dass die beiden vorderen Bereiche wie Zungen ausgebildet sind, die nicht deckungsgleich aufeinander passen, sondern etwa y-förmig auseinander stehen. Die Längsmittellinien LM1 der beiden Bereiche A und B sind nicht deckungsgleich und parallel, sondern weisen einen Winkel α zwischeneinander auf. Auch liegen die Längsmittellinien LM1 der Bereiche A und B nicht auf der Mittellinie ML des Strömungskörpers 20.

Die Fig. 3 zeigt eine Ansicht des Ruderblattes 15 mit Strömungskörper 20 mit den Teilen 50, 51 und 55. Es ist zu erkennen, dass bei einem Ausführungsbeispiel die Bereiche A und B unterschiedlich sein können, so dass die Längsmittellinien LM1 die Vorderkante bei LM1 durchstoßen und somit außerhalb der Mittellinie ML des Strömungskörpers 20 liegen. Bei einem weiteren nicht dargestellten Ausführungsbeispiel der Erfindung kann jedoch auch der obere Bereich A identisch sein mit dem unteren Bereich B, so dass entweder die Abweichung der Längsmittellinie LM1 zur Mittellinie ML des Strömungskörpers 20 gleich ist und im Winkel von Null verschieden oder auch gleich Null sein kann.

Fig. 8 und Fig. 9 zeigen jeweils eine Ansicht des Ruderblattes 15 von unten bzw. von oben. Deutlich zu erkennen ist jeweils der Winkel α zwischen der Längsmittellinie LM1 des Ruderblattes 15 und der Mittellinie ML des Strömungskörpers 20.

Fig. 4 zeigt ein Ruderblatt 15 mit einem Strömungskörper 20 in einer Seitenansicht von links hinten. Dabei sind die Bereiche A und B zu erkennen. Im hinteren Bereich sind die Bereiche A und B identisch, wogegen sie im Frontbereich verschieden ausgebildet sind (siehe auch Fig. 2).

Fig. 5 zeigt das Ruderblatt 15 in einer Ansicht von hinten und die Fig. 7 eine Ansicht von vorn. Dabei ist jeweils der Strömungskörper 20 deutlich zu erkennen.

Fig. 6 zeigt das erfindungsgemäße Ruderblatt 15 mit dem Strömungskörper 20, wobei der Strömungskörper zur besseren eigenen Zerstörung bei einer Kraft-, Stoß- oder Druckeinwirkung Sollbruchstellen aufweist. Die Sollbruchstellen sind vorteilhaft als Sollbruchlinien 40 vorgesehen, welche sich über die Oberfläche des Strömungskörpers verteilen. Diese sind vorteilhaft in Längs- und/oder Querrichtung des Strömungskörpers 20 orientiert. Dabei ist es besonders vorteilhaft, wenn die Sollbruchstellen durch Materialverringerung oder durch Einkerbung, also durch Kerblinien, gebildet sind. Vorteilhaft sind die Sollbruchlinien 40 netzartig über die Oberfläche des Strömungskörpers 20 verteilt.

Gemäß Fig. 8 und Fig. 9 weist das Ruderblatt 15 eine Querschnittsfläche 16 auf, deren Längsmittellinie LM1 in einem Winkel α zur Mittellinie ML des Strömungskörpers 20 versetzt ist, so dass die dem Antriebspropeller 12 zugekehrte Nasenleiste 70 des Ruderblattes 15 außerhalb der Mittellinie ML des Strömungskörpers 20 zu liegen kommt.

Der Strömungskörper 20 besteht vorteilhaft aus Metall. Er kann bei einem anderen Ausführungsbeispiel aber auch aus einen nicht-metallischen Material gebildet sein, wie aus einem Kohlenstoff-Faserverbundstoff vorzugsweise mit eingebetteten Kohlenstoff-Fasern, Graphit-Fasern und/oder Glasfasern. Auch kann ein Metall-Nichtmetall-Gemisch vorgegeben sein.

Bei einem weiteren Ausführungsbeispiel kann der Strömungskörper 20 auch aus Kunststoff oder Kunststoffen hergestellt sein. Dabei können POM-Kunststoffe eingesetzt werden, wie Polyoxymethylen, Polyformaldehyd oder Polyacetaten. Diese Stoffe weisen typischer Weise eine hohe Gleitfähigkeit auf, was für die Reibung im Wasser vorteilhaft ist.

Vorteilhaft wird das erfindungsgemäße Ruderblatt 15 mit dem Strömungskörper 20 bei Vollschweberudern eingesetzt.

Weiterhin ist zweckmäßig, wenn der Strömungskörper 20 in das Ruderblatt 15 integriert ist oder der Strömungskörper 20 beispielsweise hälftig an beiden Seiten des Ruderblattes 15 befestigt ist.

Wie die Fig. 2, 3 und 4 zeigen, sind die dem Propeller 12 zugekehrten Nasenleisten 70, 71 der beiden übereinander liegenden Ruderblattbereiche A und B derart zueinander versetzt, dass die Nasenleiste 70 des oberen Ruderblattbereiches A nach Backbord BB und die Nasenleiste 71 nach Steuerbord SB versetzt sind, wobei auch die umgekehrte Versetzung möglich ist. Die Außenwandflächen 15a, 15b des Ruderblattes 15 sind in einer dem Propeller 12 abgekehrten Endleiste 75 zusammenführt (Twisted Ruder).

Dadurch, dass die Nasenleiste 70, 71 der beiden Ruderblattbereiche A und B zueinander versetzt sind, so dass die Nasenleiste des oberen Ruderblattabschnittes nach Backbord und die Nasenleiste des unteren Ruderblattabschnittes nach Steuerbord oder die Nasenleiste des oberen Ruderblattabschnittes nach Steuerbord und die Nasenleiste des unteren Ruderblattabschnittes nach Backbord versetzt sind, werden jeweils zwei zueinander spiegelverkehrte Querschnittsprofile der beiden Ruderblattbereiche erhalten.

Der Vorteil eines derart erfindungsgemäß ausgebildeten Ruderblattes 15 mit zwei spiegelverkehrten Querschnittsprofilen besteht zum einen in der Verhinderung der Dampfblasenbildung und zum anderen in der Verhinderung von Erosionserscheinungen am Ruder, die durch Kavitationsbildung bei schnellen Schiffen mit hochbelasteten Propellern auftritt. Die spezielle Ausgestaltung des Ruderblattes trägt zu einer Senkung des Treibstoffverbrauches bei. Neben einem erheblichen Kavitationsschutz ist auch eine Verbesserung des Wirkungsgrades gegeben. Eine gravierende Gewichtseinsparung wird erreicht.

## Patentansprüche

1. Ruder für Schiffe, das ein Ruderblatt (15) umfasst, dem ein auf einer antreibbaren Propellerachse angeordneter Propeller (12) zugeordnet ist, wobei an dem Ruderblatt (15) ein Strömungskörper (20) angeordnet ist, der birnenförmig oder zeppelinförmig ausgebildet und in Verlängerung der Propellerachse im Bereich des Ruderblattes (15) angeordnet ist,
**dadurch gekennzeichnet,**
**dass** der Strömungskörper (20) bei erhöhter Kraft-, Schlag-, Stoß-oder Druckeinwirkung selbstzerstörend oder selbstauflösend ausgebildet ist.

2. Ruder nach Anspruch 1,
**dadurch gekennzeichnet,**
**dass** der Strömungskörper (20) das Ruderblatt (15), in Höhenrichtung betrachtet, in zwei Bereiche (A und B) teilt, wobei die beiden Bereiche (A und B) identisch oder nicht identisch im Profil sind.

3. Ruder nach Anspruch 1 oder 2,
**dadurch gekennzeichnet,**
**dass** die Längsmittellinien (LM1) der Bereiche (A und B) des Ruderblattes (15) nicht mit den Mittellinien (ML) des Strömungskörpers (20) übereinstimmen bzw. voneinander abweichen und einen Winkel α bilden.

4. Ruder nach Anspruch 3,
**dadurch gekennzeichnet,**
**dass** der Winkel α zwischen der Längsmittellinie (LM1) eines Bereiches (A, B) des Ruderblattes (15) und der Mittellinie (ML) des Strömungskörpers (20) für die beiden Bereiche (A, B) verschieden sind.

5. Ruder nach einem der Ansprüche 1 bis 4,
**dadurch gekennzeichnet,**
**dass** die Wand (25) des Strömungskörpers (20) unter Ausbildung von einzelnen Wandabschnitten (30) Sollbruchlinien bzw. Sollbruchstellen (40) aufweist, die bei erhöhter Kraft-, Schlag-, Stoß- oder Druckeinwirkung zur Zerstörung des Strömungskörpers (20) führt und die als Materialschwächungen, Materialverringerungen, Kerblinien oder Perforationen ausgebildet sind.

6. Ruder nach einem der Ansprüche 1 bis 5,
**dadurch gekennzeichnet,**
**dass** die Sollbruchlinien (40) in Längsrichtung und/oder quer zur Längsrichtung des Strömungskörpers (20) verlaufend in der Wand des Strömungskörpers (20) ausgebildet sind, wobei die Sollbruchlinien (40) auch unregelmäßig sein können.

7. Ruder nach einem der Ansprüche 1 bis 6,
**dadurch gekennzeichnet,**
**dass** die Sollbruchlinien (40) netzartig über den Strömungskörper (20) verteilt sind.

8. Ruder nach einem der Ansprüche 1 bis 7,
**dadurch gekennzeichnet,**
**dass** der Strömungskörper (20) aus zwei einzelnen schalenförmigen, sich zum Strömungskörper ergänzenden Längskörpern (50, 51) besteht, die im Bereich ihrer Längsränder (50a, 51a) über Sollbruchlinien (40) an den Außenwandflächen (15a, 15b) des Ruderblattes (15) gehalten sind, wobei die dem Propeller (12) zugekehrten Randbereiche (50b, 51b) der beiden schalenförmigen Längskörper (50, 51) über Sollbruchlinien (40) mit einem kugelkappenartigen Bauteil (55) verbunden sind, der fest oder lösbar mit dem Ruderblatt (15) verbunden ist.

9. Ruder nach einem der Ansprüche 1 bis 8,
**dadurch gekennzeichnet,**
**dass** das Ruderblatt (15) eine Querschnittsfläche (16) aufweist, deren Längsmittellinie (LM1) in einem Winkel α zur Mittellinie (ML) des Strömungskörpers (20) versetzt ist, so dass die dem Antriebspropeller (12) zugekehrte Nasenleiste (70; 71) des Ruderblattes (15) außerhalb der Mittellinie (ML) des Strömungskörpers (20) zu liegen kommt.

10. Ruder nach einem der Ansprüche 1 bis 9,
**dadurch gekennzeichnet,**
**dass** der Strömungskörper (20) und seine Bauteile (50, 51) aus metallischen oder nicht metallischen Materialien, wie Kohlenstoff-Faserverbundstoffen, oder aus Faserverbundstoffen mit eingebetteten Graphit-Fasern oder Glasfasern, aus einem Metall-Nichtmetall-Gemisch, aus einem Kunststoff, bestehen.

11. Ruder nach einem der Ansprüche 1 bis 10,
**dadurch gekennzeichnet,**
**dass** der Strömungskörper (20) aus POM-Kunststoff, wie aus Polyoxymethylen, Polyformaldehyd oder Polyacetaten besteht.

12. Ruder nach einem der Ansprüche 1 bis 11,
**dadurch gekennzeichnet,**
**dass** die dem Propeller (12) zugekehrten Nasenleisten (70, 71) der beiden übereinander liegenden Ruderblattbereiche (A und B) derart zueinander versetzt sind, dass die Nasenleiste (70) des oberen Ruderblattbereiches (A) nach Backbord (BB) und die Nasenleiste (71) nach Steuerbord (SB), oder auch umgekehrt, versetzt sind, wobei die Außenwandflächen (15a, 15b) des Ruderblattes (15) in einer dem Propeller (12) abgekehrten Endleiste (75) zusammengeführt sind.

## Claims

1. Rudder for ships which comprises a rudder blade to which a propeller (12) placed on a drivable propeller axle is assigned, whereby a flow body (20) is placed on the rudder blade (15), body which is configured pear-shaped or Zeppelin-shaped and which is placed in extension of the propeller axle in the area of the rudder blade (15),
**characterized in**
**that** the flow body (20) is configured self-destruct or self-decomposing by an increased action of force, impact, shock or pressure.

2. Rudder according to claim 1,
**characterized in**
**that** the flow body (20) separates the rudder blade (15) in two areas (A and B), this being considered in height direction, whereby both areas (A and B) are identical or not identical in the profile.

3. Rudder according to claim 1 or 2,
**characterized in**
**that** the longitudinal middle lines (LM1) of the areas (A and B) of the rudder blade (15) do not coincide with the middle lines (ML) of the flow body (20) or diverge from each other and form an angle α.

4. Rudder according to claim 3,
**characterized in**
**that** the angle α between the longitudinal middle line (LM1) of an area (A, B) of the rudder blade (15) and the middle line (ML) of the flow body (20) is different for the two areas (A, B).

5. Rudder according to any of the claims 1 to 4,
**characterized in**
**that** the wall (25) of the flow body (20) by configuring single wall sections (30) has predetermined breaking lines or predetermined breaking points (40) which cause the destruction of the flow body (20) by an increased action of force, impact, shock or pressure and which are configured as material weakenings, material reductions, grooved lines or perforations.

6. Rudder according to any of the claims 1 to 5,
**characterized in**
**that** the predetermined breaking lines (40) are configured in longitudinal direction and/or transversely to the longitudinal direction of the flow body (20) in the wall of the flow body (20), whereby the predetermined breaking lines (40) can also be irregular.

7. Rudder according to any of the claims 1 to 6,
**characterized in**
**that** the predetermined breaking lines (40) are distributed over the flow body (20) as a net.

8. Rudder according to any of the claims 1 to 7,
**characterized in**
**that** the flow body (20) consists of two single cup-shaped longitudinal bodies (50, 51) which complete to a flow body which are held in the area of their longitudinal edges (50a, 51 a) by predetermined breaking lines (40) on the outer wall surfaces (15a, 15b) of the rudder blade (15), whereby the edge areas (50b, 51 b) turned to the propeller (12) of both cup-shaped longitudinal bodies (50, 51) are connected by predetermined breaking lines (40) with a spherical cap-type component (55) which is connected fixedly or removably with the rudder blade (15).

9. Rudder according to any of the claims 1 to 8,
**characterized in**
**that** the rudder blade (15) has a cross-section surface (16), the longitudinal middle line (LM1) of which is offset to the middle line (ML) of the flow body (20) in an angle α so that the leading edge (70; 71) of the rudder blade (15) turned to the driving propeller (12) comes to rest outside the middle line (ML) of the flow body (20).

10. Rudder according to any of the claims 1 to 9,
**characterized in**
**that** the flow body (20) and its constituents (50, 51) consist of metallic or non metallic materials such as carbon fibre composite materials or of fibre composite materials with embedded graphite fibres or glass fibres, of a metal/non metal mixture, of a synthetic material.

11. Rudder according to any of the claims 1 to 10,
**characterized in**
**that** the flow body (20) consists of a POM synthetic material such as polyoxymethylene, polyformaldehyde or polyacetates.

12. Rudder according to any of the claims 1 to 11,
**characterized in**
**that** the leading edges (70, 71) turned to the propeller (12) of the two superimposed rudder blade areas (A and B) are offset in such a manner that the leading edge (70) of the upper rudder blade area (A) is offset to the port side (BB) and the leading edge (71) is offset to the starboard side (SB) or even inversely, whereby the outer wall surfaces (15a, 15b) of the rudder blade (15) are brought together in a trailing edge (75) turned away from the propeller (12).

## Revendications

1. Gouvernail pour navires qui comprend une pale de gouvernail (15) à laquelle correspond une hélice (12) placée sur un axe d'hélice qui peut être commandé, un corps d'écoulement (20) étant placé sur la pale de gouvernail (15), corps qui est configuré piriforme ou en forme de Zeppelin et qui est placé dans la prolongation de l'axe d'hélice dans la zone de la pale de gouvernail (15),
**caractérisé en ce**
**que** le corps d'écoulement (20) est configuré auto-destructible ou auto-dissolvable pour une action accrue de force, de coup, de choc ou de pression.

2. Gouvernail selon la revendication 1,
**caractérisé en ce**
**que** le corps d'écoulement (20) sépare la pale de gouvernail (15) en deux zones (A et B), ceci étant considéré dans le sens de la hauteur, les deux zones (A et B) étant de profil identique ou non identique.

3. Gouvernail selon la revendication 1 ou 2,
**caractérisé en ce**
**que** les lignes centrales longitudinales (LM1) des zones (A et B) de la pale de gouvernail (15) ne coïncident pas avec les lignes centrales (ML) du corps d'écoulement (20) ou divergent l'une de l'autre et forment un angle α.

4. Gouvernail selon la revendication 3,
**caractérisé en ce**
**que** l'angle α entre la ligne centrale longitudinale (LM1) d'une zone (A, B) de la pale de gouvernail (15) et la ligne centrale (ML) du corps d'écoulement (20) pour les deux zones (A, B) est différent pour les deux zones (A, B).

5. Gouvernail selon l'une des revendications 1 à 4,
**caractérisé en**
**ce que** la paroi (25) du corps d'écoulement (20) présente, en configurant différentes sections de paroi (30), des lignes destinées à la rupture ou des points destinés à la rupture (40) qui provoquent, pour une action accrue de force, de coup, de choc ou de pression, la destruction du corps d'écoulement (20) et qui sont configurées comme des affaiblissements de matière, des réductions de matière, des lignes entaillées ou des perforations.

6. Gouvernail selon l'une des revendications 1 à 5,
**caractérisé en ce**
**que** les lignes destinées à la rupture (40) sont configurées dans le sens longitudinal et/ou transversalement par rapport au sens longitudinal du corps d'écoulement (20) dans la paroi du corps d'écoulement (20), les lignes destinées à la rupture (40) pouvant également être irrégulières.

7. Gouvernail selon l'une des revendications 1 à 6,
**caractérisé en ce**
**que** les lignes destinées à la rupture (40) sont distribuées à la manière d'un filet sur le corps d'écoulement (20).

8. Gouvernail selon l'une des revendications 1 à 7,
**caractérisé en ce**
**que** le corps d'écoulement (20) est constitué par deux différents corps longitudinaux (50, 51) en forme de coque, qui se complètent en un corps d'écoulement, qui sont maintenus sur les surfaces de paroi extérieure (15a, 15b) de la pale de gouvernail (15) dans la zone de leurs bords longitudinaux (50a, 51 a) par des lignes destinées à la rupture (40), les zones marginales (50b, 51 b) tournées vers l'hélice (12) des deux corps longitudinaux en forme de coque (50, 51) étant reliées par des lignes destinées à la rupture (40) à un composant de type calotte sphérique (55) qui est relié de manière fixe ou amovible à la pale de gouvernail (15).

9. Gouvernail selon l'une des revendications 1 à 8,
**caractérisé en ce**
**que** la pale du gouvernail (15) présente une surface de section (16) dont la ligne centrale longitudinale (LM1) est décalée dans un angle α par rapport à la ligne centrale (ML) du corps d'écoulement (20) si bien que le bord d'attaque (70 ; 71) de la pale de gouvernail (15) qui est tourné vers l'hélice de commande (12) vient se poser en dehors de la ligne centrale (ML) du corps d'écoulement (20).

10. Gouvernail selon l'une des revendications 1 à 9,
**caractérisé en ce**
**que** le corps d'écoulement (20) et ses composants (50, 51) sont constitués en matériaux métalliques ou non métalliques comme les matériaux composites en fibres de carbone ou les matériaux composites en fibres avec des fibres de graphite ou des fibres de verre incorporées, en un mélange de métal et de non métal, en une matière synthétique.

11. Gouvernail selon l'une des revendications 1 à 10,
**caractérisé en ce**
**que** le corps d'écoulement (20) est en matière POM comme le polyoxyméthylène, le polyformaldéhyde ou les polyacétates.

12. Gouvernail selon l'une des revendications 1 à 11,
**caractérisé en ce**
**que** les bords d'attaque (70, 71) tournés vers l'hélice (12) des deux zones de pale de gouvernail (A et B) superposées sont décalés l'un par rapport à l'autre de telle manière que le bord d'attaque (70) de la zone supérieure de pale de gouvernail (A) est décalé vers bâbord (BB) et le bord d'attaque (71) vers tribord (SB) ou même vice-versa, les surfaces de paroi extérieure (15a, 15b) de la pale de gouvernail (15) étant réunies en un bord d'attaque (75) opposé à l'hélice (12).
